# EUROPÄISCHE PATENTSCHRIFT

(11) **EP 3 076 816 B1**
(45) Veröffentlichungstag und Bekanntmachung des Hinweises auf die Patenterteilung: **11.04.2018**
(21) Anmeldenummer: 14799113.7
(22) Anmeldetag: 21.10.2014
(51) Int. Cl.: A41C 3/04, A41C 3/00, A41C 3/02

(54) **WOCHENBETTBÜSTENHALTER**
POSTNATAL BRASSIERE
BRASSIÈRE POST-ACCOUCHEMENT

(30) Priorität: 22.10.2013 CH 17902013
(43) Veröffentlichungstag der Anmeldung: 12.10.2016
(73) Patentinhaber: Ackermann, Anna, 4054 Basel (CH)
(72) Erfinder: Ackermann, Anna, 4054 Basel (CH)
(74) Vertreter: Braun, André jr.
(86) Internationale Anmeldenummer: PCT/EP2014/072503
(87) Internationale Veröffentlichungsnummer: WO 2015/059118

(56) Entgegenhaltungen:
- DE-U1-202006 008 380
- JP-U- H0 637 307
- JP-U- S63 106 707
- US-A- 6 068 538
- US-A1- 2012 021 669

## Beschreibung

### Technisches Gebiet

Die Erfindung betrifft einen Wochenbettbüstenhalter gemäss dem Oberbegriff des unabhängigen Anspruchs 1.

Solche Wochenbettbüstenhalter insbesondere in Form eines Wickelbüstenhalters mit zwei brustumhüllenden Vorderteilen, einem mit den Vorderteilen fest verbundenen Rumpfstück, das auf Höhe oder unterhalb der Brüste quer um den Oberkörper der Mutter anordbar ist, und zwei Trägern, die jeweils an einem ihrer Längsenden fest mit einem der Vorderteile und am anderen ihrer Längsenden fest mit dem Rumpfstück verbunden sind, wobei die Vorderteile quasi dreieckig ausgestaltet sind, so dass jeder der Vorderteile in einer montierten Stellung des Wochenbettbüstenhalters so anordbar ist, dass er sich vom Träger, mit dem er verbunden ist, quer über die zugehörige Brust bis unterhalb der anderen Brust erstreckt, wobei sich die beiden Vorderteile dabei zumindest teilweise kreuzen, können zur Stützung der Brüste einer Mutter nach der Geburt eingesetzt werden.

### Stand der Technik

Nach der Geburt eines Kindes während des Frühwochenbetts also während der ersten paar Wochen ist bei vielen Müttern die Brust insbesondere nach dem Milcheinschuss geschwollen und kann Schmerzen bereiten. Gleichzeitig ist die Brust während des Frühwochenbetts verhältnismässig schwer und muss während des Stehens beziehungsweise Gehens und teilweise auch während des Liegens verhältnismässig stark gestützt werden.

Für diese Phase gibt es spezielle Wochenbettbüstenhalter, deren erste Priorität es ist, so wenig Druck wie möglich auf die Brust auszuüben und sich weich anzufühlen. Um ein einfaches Stillen zu ermöglichen sind Wochenbettbüstenhalter meistens dazu vorgesehen schnell geöffnet und wieder geschlossen zu werden. Typischerweise stützen diese Wochenbettbüstenhalter die Brust nur so fest wie gerade nötig beziehungsweise erträglich, da die Mutter während des Frühwochenbetts typischerweise verhältnismässig viel liegt. Üblicherweise ist diese Stütze der Brust in einer aufrechten Position der Mutter nicht ausreichend oder nicht zufrieden stellend.

Da während des Frühwochenbetts auch zwischen dem Stillen immer wieder Milch aus der Brust austreten kann, sind Wochenbettbüstenhalter üblicherweise verhältnismässig saugfähig und so beschaffen, dass sie auch in nassem Zustand nicht reissen beziehungsweise ihre Stützfunktion verlieren. Häufig sind sie auch dazu ausgestaltet, dass eine Stilleinlage zwischen Brust und Wochenbettbüstenhalter angeordnet werden kann.

Gleichzeitig sollen Wochenbettbüstenhalter hohen Anforderungen an die Hygiene gerecht werden, um unter anderem den Eigengeruch der Mutter nicht zu beeinträchtigen. Idealerweise sind deshalb Wochenbettbüstenhalter sauber und geruchsneutral.

Um dies alles gewährleisten zu können, werden die speziell ausgestalteten Wochenbettbüstenhalter typischerweise regelmässig gewaschen, was verhältnismässig aufwändig sein kann. Zudem müssen Mütter während dem verhältnismässig kurzen Frühwochenbett eine Mehrzahl von Wochenbettbüstenhalter besitzen, um eine ideale Hygiene und Tragkomfort zu erreichen. US6068538 offenbart einen stützenden Sportbüstenhalter.

Aufgabe der nachfolgenden Erfindung ist es daher, einen verhältnismässig kostengünstig herstellbaren Wochenbettbüstenhalter vorzuschlagen, der eine hygienisch einwandfreie, effiziente und bequeme Stützung der Brust während dem Frühwochenbett ermöglicht.

### Darstellung der Erfindung

Die Aufgabe wird erfindungsgemäss durch einen Wochenbettbüstenhalter gelöst, wie er im unabhängigen Anspruch 1 definiert ist. Vorteilhafte Ausführungsvarianten des erfindungsgemässen Wochenbettbüstenhalter ergeben sich aus den abhängigen Ansprüchen.

Das Wesen der Erfindung besteht im Folgenden: Ein Wochenbettbüstenhalter zur Stützung der Brüste einer Mutter nach der Geburt umfasst zwei brustumhüllende Vorderteile jeweils zur Aufnahme einer der Brüste der Mutter, ein mit den Vorderteilen fest verbundenes Rumpfstück, das auf Höhe oder unterhalb der Brüste quer um den Oberkörper der Mutter anordbar ist, und zwei Träger, die jeweils an einem ihrer Längsenden fest mit einem der Vorderteile und am anderen ihrer Längsenden fest mit dem Rumpfstück verbunden sind. Dabei sind die Vorderteile quasi dreieckig ausgestaltet, so dass jeder der Vorderteile in einer montierten Stellung des Wochenbettbüstenhalters so anordbar ist, dass er sich vom Träger, mit dem er verbunden ist, quer über die zugehörige Brust bis unterhalb der anderen Brust erstreckt, wobei sich die beiden Vorderteile dabei zumindest teilweise kreuzen. Die Vorderteile, die Träger und das Rumpfstück weisen ein Grundmaterial auf, das aus einem textilen Einwegvliesstoff hergestellt ist. Die festen Verbindungen zwischen Trägern, Rumpfstück und Vorderteilen kann auf beliebige Art realisiert sein und insbesondere durch eine einstückige Ausgestaltung der Träger, Rumpfstück und/oder Vorderteile.

Als Einwegvliesstoff kann ein texturiertes Vlies verwendet werden, wie es beispielsweise bei Inkontinenzslips oder auch Babywindeln eingesetzt wird. Dabei kann das Vlies Chemiefasern beziehungsweise Kunststofffasern beispielsweise aus Polyester, Polypropylen oder Polyethylen umfassen. Einwegvliesstoffe aus Kunststoffen können verhältnismässig saugfähig und kostengünstig herstellbar sein. Der Einwegvliesstoff kann auch natürliche Fasern wie Baumwollfasern oder ähnliches umfassen.

Indem der erfindungsgemässe Wochenbettbüstenhalter vornehmlich aus einem Einwegvliesstoff hergestellt ist, kann er verhältnismässig kostengünstig hergestellt und nach Gebrauch entsorgt beziehungsweise weggeworfen werden. Eine Beschaffung einer Mehrzahl von langlebigen Wochenbettbüstenhaltern sowie ein aufwändiges Waschen und Aufbereiten ist dabei nicht nötig. Zudem kann der Wochenbettbüstenhalter auf verhältnismässig einfache Weise im Wesentlichen steril und geruchsneutral anwendet werden. Auch können solche Einwegvliesstoffe eine gewisse Grundelastizität aufweisen, über die sich die Vorderteile der Form der Brüste anpassen können. Ausserdem können solche Einwegvliesstoffe verhältnismässig saugfähig und robust sein.

Vorzugsweise ist ein erster Häkchenabschnitt eines Klettverschlusses an einem der beiden Vorderteile und ein entgegengesetzt zum ersten Hakenabschnitt ausgerichteter zweiter Häkchenabschnitt eines Klettverschlusses am anderen der beiden Vorderteile angeordnet, wobei das Grundmaterial zum ersten Häkchenabschnitt und zum zweiten Häkchenabschnitt korrespondiert, so dass der erste Häkchenabschnitt und der zweite Häkchenabschnitt jeweils mit dem Grundmaterial einen Klettverschluss bilden.

Ein solcher Wochenbettbüstenhalter kann insbesondere von vorne bequem geöffnet und wieder geschlossen werden. Zudem kann er je nach Position, an der die Häkchenabschnitte mit dem Grundmaterial verbunden werden, straffer oder weniger straff angezogen werden. Damit kann er schnell und einfach auf ändernde Bedingungen angepasst werden, so dass die Stützung der Brüste und der Druck darauf jeweils auf die aktuellen Bedingungen angepasst werden kann. Beispielsweise kann bei einer Verkleinerung der Brust nach dem Stillen der Wochenbettbüstenhalter straffer angezogen werden. Oder bei einer Änderung der Position beispielsweise von liegend zu aufrecht oder umgekehrt kann der Druck auf die Brüste und deren Stützung mit einem Anpassen der Position der Klettverschlüsse schnell, effizient und effektiv angepasst werden.

Zudem kann mit einem solchen Klettverschluss auch für das Stillen eine oder beide Brüste schnell und bequem freigelegt werden. Weiter ermöglichen solche Klettverschlüsse, dass der Wochenbettbüstenhalter kostengünstig und als Einwegwochenbettbüstenhalter hergestellt wird.

Dabei sind vorzugsweise der erste Häkchenabschnitt an dem einen der beiden Vorderteile und der zweite Häkchenabschnitt an dem anderen der beiden Vorderteile befestigt. Beispielsweise können die ersten und zweiten Häkchenabschnitte dabei an den Vorderteilen angeschweisst, angeklebt oder angenäht sein. Ein solches Befestigen und insbesondere Anschweissen ermöglicht eine ausreichend feste, effiziente und kostengünstige Herstellung des Wochenbettbüstenhalters.

Vorzugsweise ist beim Wochenbettbüstenhalter eine Querelastik in das Grundmaterial des Rumpfstücks eingelassen. Dabei wirkt die Querelastik insbesondere zusätzlich zur Grundelastizität des Einwegvliesstoffs vorzugsweise in eine Richtung, so dass sich in einer montierten Stellung des Wochenbettbüstenhalters das Rumpfstück um den Oberkörper der Mutter zusammenzieht. Auf diese Weise kann der Wochenbettbüstenhalter effizient gehalten werden und die Brüste der Mutter stützen. Das Einlassen der Querelastik kann über ein Einlegen beispielsweise von elastischen Fäden in den Vliesstoff und anschliessendes thermisches Verfestigen erfolgen. Dadurch kann ein elastischer Bund am Wochenbettbüstenhalter vorgesehen sein.

Vorzugsweise ist beim Wochenbettbüstenhalter jeweils eine Längselastik in das Grundmaterial der Träger eingelassen. Dabei wirkt die Längselastik insbesondere zusätzlich zur Grundelastizität des Einwegvliesstoffs vorzugsweise in eine Richtung, so dass sich in einer montierten Stellung des Wochenbettbüstenhalters die Träger die Vorderteile vom Rumpfstück weg ziehen. Auf diese Weise kann der Wochenbettbüstenhalter insbesondere in Kombination mit einem Rumpfstück mit Querelastik die Brüste der Mutter effizient stützen und einen hohen Tragkomfort gewährleisten. Das Einlassen der Längselastik kann dabei analog zum erwähnten Einlassen der Querelastik über ein Einlegen beispielsweise von elastischen Fäden in den Vliesstoff und anschliessendes thermisches Verfestigen erfolgen.

### Kurze Beschreibung der Zeichnungen

Weitere vorteilhafte Ausgestaltungen der Erfindung ergeben sich aus der nachfolgenden Beschreibung von Ausführungsbeispielen der Erfindung mit Hilfe der schematischen Zeichnung. Insbesondere wird im Folgenden der erfindungsgemässe Wochenbettbüstenhalter unter Bezugnahme auf die beigefügten Zeichnungen anhand von einem Ausführungsbeispiel detaillierter beschrieben. Es zeigen:
- Fig. 1: eine Frontansicht an eine Büste mit einem Ausführungsbeispiel eines erfindungsgemässen Wochenbettbüstenhalters in halb geöffneter Position; und
- Fig. 2: eine Frontansicht an die Büste von Fig. 1 mit dem Wochenbettbüstenhalters in geschlossener Position.

### Weq(e) zur Ausführung der Erfindung

Bestimmte Ausdrücke werden in der folgenden Beschreibung aus praktischen Gründen verwendet und sind nicht einschränkend zu verstehen. Die Wörter "rechts", "links", "unten" und "oben" bezeichnen Richtungen in der Zeichnung, auf die Bezug genommen wird. Die Ausdrücke "nach innen" und "nach aussen" bezeichnen Richtungen hin zum oder weg vom Mittelpunkt des Wochenbettbüstenhalters sowie benannter Teile desselben. Die Terminologie umfasst die oben ausdrücklich erwähnten Wörter, Ableitungen von denselben und Wörter ähnlicher Bedeutung.

Fig. 1 zeigt ein Ausführungsbeispiel eines erfindungsgemässen Wochenbettbüstenhalters 1 an einer Büste 9 in einer halbseitig geöffneten Position. Die Büste 9 ist im Ausführungsbeispiel ein Modell für eine Mutter, wobei im Gebrauch des Wochenbettbüstenhalters 1 der Wochenbettbüstenhalter 1 von einer Mutter angezogen beziehungsweise benutzt wird. Der Wochenbettbüstenhalter 1 umfasst einen rechten Träger 21, einen linken Träger 22, ein rechtes brustumhüllendes Vorderteil 31, ein linkes brustumhüllendes Vorderteil 32 und ein Rumpfstück 4. Die zwei Träger 21, 22, die zwei Vorderteile 31, 32 und das Rumpfstück 4 weisen ein Grundmaterial auf, das aus einem textilen Einwegvliesstoff hergestellt ist.

Der rechte Träger 21 ist an einem seiner Längsenden fest mit dem rechten Vorderteil 31 verbunden. An seinem anderen Längsende ist der rechte Träger 21 am Rücken der Büste 9 fest mit einer Rückenseite des Rumpfstücks 4 verbunden (in Fig. 1 nicht sichtbar). Analog dazu ist der linke Träger 22 an einem seiner Längsenden fest mit dem linken Vorderteil 32 verbunden und an seinem anderen Längsende mit der Rückenseite des Rumpfstücks 4. Wie in Fig. 1 an Hand des linken Vorderteils 32 dargestellt sind die beiden Vorderteile 31, 32 jeweils quasi dreieckig ausgestaltet. Dabei erstreckt sich das linke Vorderteil 32 vom linken Träger 22 quer über die linke Brust der Büste 9 bis zum Rumpfstück 4 unterhalb der rechten Brust der Büste 9.

Nahe beim Rumpfstück 4 sind drei erste Häkchenabschnitte 51 eines Klettverschlusses am rechten Vorderteil 31 und drei zweite Häkchenabschnitte 52 am linken Vorderteil 32 angeordnet. Die Häkchen der zweiten Häkchenabschnitte 52 sind dabei nach aussen gerichtet, so dass sie an einer Innenseite des ersten Vorderteils 31 einhängen. Dadurch wird das zweite Vorderteil 32 über die linke Brust der Büste 9 gespannt. Abhängig davon, wo die zweiten Häkchenabschnitte 52 am ersten Vorderteil 31 eingehängt werden, kann diese Spannung angepasst werden. Auf diese Weise kann der Druck auf die linke Brust der Büste 9 und deren Stützung eingestellt werden.

Die Häkchen der ersten Häkchenabschnitte 51 sind entgegengesetzt zu den Häkchen der zweiten Häkchenabschnitte 52 nach innen gerichtet, so dass sie an der Aussenseite des zweiten Vorderteils 32 einhängen können. Indem die zwei Vorderteile 31, 32 aus dem textilen Einwegvliesstoff hergestellt sind, können die Häkchenabschnitte 51, 52 an einer beliebigen Position am ersten Vorderteil 31 beziehungsweise am zweiten Vorderteil 32 eingehängt werden.

In den beiden Trägern 21, 22 ist eine Längselastik in den Einwegvliesstoff eingelassen. Dadurch sind die Träger 21, 22 in einer Längsrichtung 81 in ihrer Länge zusätzlich zur Grundelastizität des Einwegvliesstoffs elastisch und die zugehörigen Vorderteile 31, 32 werden im Wesentlichen vertikal nach oben beziehungsweise zu den Schultern der Büste 9 hin beziehungsweise vom Rumpfstück 4 weg gezogen. Gleichzeitig ist eine Querelastik in den Einwegvliesstoff des Rumpfstücks 4 eingelassen. Dadurch ist das Rumpfstück in einer Querrichtung 82 in seiner Länge zusätzlich zur Grundelastizität des Einwegvliesstoffs elastisch und zieht sich im Wesentlichen horizontal beziehungsweise um den Rumpf der Büste 9 zusammen. Die Längselastik der Träger 21, 22 und die Querelastik des Rumpfstücks 4 ermöglichen, dass der Wochenbettbüstenhalter 1 an der Büste 9 gehalten ist und dass die Brüste der Büste 9 effizient und bequem gestützt sind.

Für die gesamte weitere Beschreibung gilt folgende Festlegung: Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen. Sind ausserdem im unmittelbar zu einer Figur gehörigen Beschreibungstext Bezugszeichen erwähnt, die in der zugehörigen Figur nicht enthalten sind, so wird auf die vorangehenden beziehungsweise nachstehenden Figuren verwiesen.

In Fig. 2 ist der Wochenbettbüstenhalter 1 in einer geschlossenen Position gezeigt. Dabei ist ersichtlich, dass auch das rechte Vorderteil 31 quasi dreieckig ausgestaltet ist sich vom rechten Träger 21 quer über die rechte Brust der Büste 9 bis zum Rumpfstück 4 unterhalb der linken Brust der Büste 9 erstreckt. In der geschlossenen Position des Wochenbettbüstenhalters 1 kreuzt das rechte Vorderteil 31 das linke Vorderteil 32, wobei das rechte Vorderteil 31 ausserhalb des linken Vorderteils 32 angeordnet ist.

Zum Verschliessen des Wochenbettbüstenhalters 1 sind die ersten Häkchenabschnitte 51 mit der Aussenseite des zweiten Vorderteils 32 verbunden. Dadurch wird das erste Vorderteil 31 über die rechte Brust der Büste 9 gespannt. Abhängig davon, wo und in welcher Position die ersten Häkchenabschnitte 51 am zweiten Vorderteil 32 eingehängt werden, kann auch diese Spannung angepasst werden. Auf diese Weise kann der Druck auf die rechte Brust der Büste 9 und deren Stützung eingestellt werden.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang der folgenden Ansprüche zu verlassen.

Die vorliegende Offenbarung umfasst auch Ausführungsformen mit jeglicher Kombination von Merkmalen, die vorstehend oder nachfolgend zu verschiedenen Ausführungsformen genannt oder gezeigt sind. Sie umfasst ebenfalls einzelne Merkmale in den Figuren, auch wenn sie dort im Zusammenhang mit anderen Merkmalen gezeigt sind und/oder vorstehend oder nachfolgend nicht genannt sind. Auch können die in den Figuren und der Beschreibung beschriebenen Alternativen von Ausführungsformen und einzelne Alternativen von deren Merkmalen vom Erfindungsgegenstand beziehungsweise von den offenbarten Gegenständen ausgeschlossen sein. Die Offenbarung umfasst Ausführungsformen, die ausschließlich die in den Ansprüchen beziehungsweise in den Ausführungsbeispielen beschriebenen Merkmale umfasst sowie auch solche, die zusätzliche andere Merkmale umfassen.

Im Weiteren schliesst der Ausdruck "umfassen" und Ableitungen davon andere Elemente oder Schritte nicht aus. Ebenfalls schliesst der unbestimmte Artikel "ein" bzw. "eine" und Ableitungen davon eine Vielzahl nicht aus. Die Funktionen mehrerer in den Ansprüchen aufgeführter Merkmale können durch eine Einheit beziehungsweise einen Schritt erfüllt sein. Die Begriffe "im Wesentlichen", "etwa", "ungefähr", "quasi" und dergleichen in Verbindung mit einer Eigenschaft beziehungsweise einem Wert definieren insbesondere auch genau die Eigenschaft beziehungsweise genau den Wert. Alle Bezugszeichen in den Ansprüchen sind nicht als den Umfang der Ansprüche einschränkend zu verstehen.

## Patentansprüche

1. Wochenbettbüstenhalter (1) zur Stützung der Brüste einer Mutter nach der Geburt, umfassend
zwei brustumhüllende Vorderteile (31, 32) jeweils zur Aufnahme einer der Brüste der Mutter,
ein mit den Vorderteilen (31, 32) fest verbundenes Rumpfstück (4), das auf Höhe oder unterhalb der Brüste quer um den Oberkörper der Mutter anordbar ist,
wobei die Vorderteile (31, 32) quasi dreieckig ausgestaltet sind, so dass jeder der Vorderteile (31, 32) in einer montierten Stellung des Wochenbettbüstenhalters (1) so anordbar ist, dass er sich von Träger (21, 22), mit dem er verbunden ist, quer über die zugehörige Brust bis unterhalb der anderen Brust erstreckt, wobei sich die beiden Vorderteile (31, 32) dabei zumindest teilweise kreuzen,
**dadurch gekennzeichnet, dass** zwei Träger (21, 22) jeweils an einem ihrer Längsenden fest mit einem der Vorderteile (31, 32) und am anderen ihrer Längsenden fest mit dem Rumpfstück (4) verbunden sind, und dass die Vorderteile (31, 32), die Träger (21, 22) und das Rumpfstück (4) ein Grundmaterial aufweisen, das aus einem textilen Einwegvliesstoff hergestellt ist.

2. Wochenbettbüstenhalter (1) nach Anspruch 1, bei dem ein erster Häkchenabschnitt (51) eines Klettverschlusses an einem der beiden Vorderteile (31, 32) und ein entgegengesetzt zum ersten Hakenabschnitt ausgerichteter zweiter Häkchenabschnitt (52) eines Klettverschlusses am anderen der beiden Vorderteile (31, 32) angeordnet ist, wobei das Grundmaterial zum ersten Häkchenabschnitt (51) und zum zweiten Häkchenabschnitt (52) korrespondiert, so dass der erste Häkchenabschnitt (51) und der zweite Häkchenabschnitt (52) jeweils mit dem Grundmaterial einen Klettverschluss bilden.

3. Wochenbettbüstenhalter (1) nach Anspruch 2, bei dem der erste Häkchenabschnitt (51) an dem einen der beiden Vorderteile (31, 32) und der zweite Häkchenabschnitt (52) an dem anderen der beiden Vorderteile (31, 32) befestigt sind.

4. Wochenbettbüstenhalter (1) nach einem der vorangehenden Ansprüche, bei dem eine Querelastik in das Grundmaterial des Rumpfstücks (4) eingelassen ist.

5. Wochenbettbüstenhalter (1) nach Anspruch 4, bei dem die Querelastik in eine Richtung (82) wirkt, so dass sich in einer montierten Stellung des Wochenbettbüstenhalters (1) das Rumpfstück (4) um den Oberkörper der Mutter zusammenzieht.

6. Wochenbettbüstenhalter (1) nach einem der vorangehenden Ansprüche, bei dem jeweils eine Längselastik in das Grundmaterial der Träger (21, 22) eingelassen ist.

7. Wochenbettbüstenhalter (1) nach Anspruch 6, bei dem die Längselastik in eine Richtung (81) wirkt, so dass sich in einer montierten Stellung des Wochenbettbüstenhalters die Träger (21, 22) die Vorderteile (31, 32) vom Rumpfstück (4) weg ziehen.

## Claims

1. Maternity bra (1) for supporting the breasts of a mother after giving birth, comprising two front parts (31, 32) enclosing the breasts, each front part receiving one of the mother's breasts, a body portion (4) that is rigidly connected to the front parts (31, 32) and can be arranged transversely around the mother's upper body so as to be level with or below the breasts, the front parts (31, 32) being effectively triangular, and therefore, when the maternity bra (1) is assembled, each of the front parts (31, 32) can be arranged such that it extends from the support (21, 22) to which it is connected, transversely over the associated breast, to beneath the other breast, the two front parts (31, 32) crossing each other in the process, at least in part, **characterized in that**
each of the two supports (21, 22) are rigidly connected at one of the longitudinal ends thereof to one of the front parts (31, 32) and at the other longitudinal ends thereof to the body portion (4), and **in that** the front parts (31, 32), the supports (21, 22) and the body portion (4) have a base material that is made of a disposable nonwoven textiles fabric.

2. Maternity bra (1) according to claim 1, wherein a first clasp portion (51) of a hook and loop fastener is arranged on one of the two front parts (31, 32) and a second clasp portion (52) of a hook and loop fastener, which portion is opposite the first clasp portion, is arranged on the other of the two front parts (31, 32), the base material corresponding to the first clasp portion (51) and to the second clasp portion (52) such that the first clasp portion (51) and the second clasp portion (52) each form a hook and loop fastener together with the base material.

3. Maternity bra (1) according to claim 2, wherein the first clasp portion (51) is fastened to one of the two front parts (31, 32) and the second clasp portion (52) is fastened to the other of the two front parts (31, 32).

4. Maternity bra (1) according to any of the preceding claims, wherein transverse elastic material is embedded in the base material of the body portion (4).

5. Maternity bra (1) according to claim 4, wherein the transverse elastic material acts in one direction (82) such that, when the maternity bra (1) is assembled, the body portion (4) contracts around the mother's upper body.

6. Maternity bra (1) according to any of the preceding claims, wherein longitudinal elastic material is embedded in the base material of each of the supports (21, 22).

7. Maternity bra (1) according to claim 6, wherein the longitudinal elastic material acts in one direction (81) such that, when the maternity bra is assembled, the supports (21, 22) move the front parts (31, 32) away from the body portion (4).

## Revendications

1. Soutien-gorge post-natal (1) pour soutenir les seins d'une mère après l'accouchement, comprenant
deux parties avant entourant le sein (31, 32) pour recevoir respectivement un sein de la mère,
une pièce du corps (4) qui est rigidement reliée aux parties avant (31, 32) et qui peut être disposée transversalement autour de la partie supérieure du tronc de la mère à la hauteur des poitrines ou au-dessous des seins,
les parties avant (31, 32) étant conçues de manière quasiment triangulaire de sorte que dans une position montée du soutien-gorge post-natal (1), chaque partie avant (31, 32) peut être agencée de sorte qu'il s'étende du support (21, 22), auquel il est relié, transversalement sur le sein associé jusqu'en-dessous de l'autre sein, les deux parties avant (31, 32) se croisant alors au moins partiellement,
**caractérisé en ce que**
deux supports (21, 22) sont respectivement reliés à l'une de leurs extrémités longitudinales de manière fixe avec une des parties avant (31, 32) et à l'autre de leurs extrémités longitudinales de manière fixe avec la pièce du corps (4), et
les parties avant (31, 32), les supports (21, 22) et la pièce de corps (4) comportent un matériau de base qui est fabriqué à partir d'un matériau textile non-tissé jetable.

2. Soutien-gorge post-natal (1) selon la revendication 1 sur lequel une première section de crochet (51) d'une fermeture autoagrippante est disposée sur l'une des deux parties avant (31, 32) et une seconde section de crochet (52) d'une fermeture autoagrippante orientée à l'inverse de la première section de crochet est disposée sur l'autre des deux parties avant (31, 32), le matériau de base correspondant à la première section de crochet (51) et à la seconde section de crochet (52), de sorte que la première section de crochet (51) et la seconde section de crochet (52) forment respectivement une fermeture autoagrippante avec le matériau de base.

3. Soutien-gorge post-natal (1) selon la revendication 2, sur lequel la première section de crochet (51) est fixée à l'une des deux parties avant (31, 32) et la seconde section de crochet (52) est fixée à l'autre des deux parties avant (31, 32).

4. Soutien-gorge post-natal (1) selon une des revendications précédentes, sur lequel un élastique transversal est engagé dans le matériau de base de la pièce de corps (4).

5. Soutien-gorge post-natal (1) selon la revendication 4, sur lequel l'élastique transversal agit dans une direction (82) de sorte que, dans une position montée du soutien-gorge postnatal (1), la pièce de corps (4) se resserre autour de la partie supérieure du tronc de la mère.

6. Soutien-gorge post-natal (1) selon une des revendications précédentes, sur lequel respectivement un élastique longitudinal est engagé dans le matériau de base du support (21, 22).

7. Soutien-gorge post-natal (1) selon la revendication 6, sur lequel l'élastique longitudinal agit dans une direction (81) de sorte que, dans une position montée du soutien-gorge postnatal, les supports (21, 22) éloignent les parties avant (31, 32) de la pièce de corps (4).
